# DEMANDE DE BREVET EUROPEEN

(11) **EP 3 015 807 A1**
(43) Date de publication de la demande: **04.05.2016**
(21) Numéro de dépôt: 15191989.1
(22) Date de dépôt: 28.10.2015
(51) Int. Cl.: F28F 3/02

(54) **INTERCALAIRE D'ÉCHANGEUR THERMIQUE**

(30) Priorité: 28.10.2014 FR 1460361
(71) Demandeur: VALEO SYSTEMES THERMIQUES, 78320 Le Mesnil Saint-Denis (FR)
(72) Inventeur: FRANCOIS, Nicolas, 78180 MONTIGNY-LE-BRETONNEUX (FR); RUSSEIL, Serge, 59500 DOUAI (FR); TOUBIANA, Ephraïm, 59000 LILLE (FR); BOUGEARD, Daniel, 62160 AIX NOULETTE (FR)
(74) Mandataire: Metz, Gaëlle

(57) **Abrégé**

La présente invention concerne un intercalaire (1) pour échangeur de chaleur, ledit intercalaire (1) étant destiné à être disposé entre des parois d'échange (3) au sein dudit échangeur de chaleur, ledit intercalaire (1) comportant des ailettes (5) reliant les parois d'échange (3), lesdites ailettes (5) s'étendant d'une certaine longueur (La) dans le sens de circulation (100) d'un premier fluide traversant ledit intercalaire (1), lesdites ailettes (5) étant disposées d'une part en rangées perpendiculaires au flux de circulation du premier fluide et d'autre part en quinconce, et au sein de chaque rangée, les ailettes (5) étant parallèles les unes aux autres, de longueur (La) identique et espacées d'un écartement (E) constant, l'intercalaire (1) étant formé d'au moins deux sections (Si), chaque section (Si) comportant une rangée (Aₖ) d'ailettes ou regroupant au moins deux rangées (A_{K}, Aₖ₊₁) contiguës d'ailettes de longueur (La) et d'écartement (E) identiques, la longueur (La) des ailettes (5) étant différente d'une section (Si) à une autre.

## Description

La présente invention concerne le domaine des échangeurs thermiques et plus particulièrement des intercalaires présents au sein desdits échangeurs thermiques.

Dans le domaine des échangeurs thermiques, notamment les échangeurs thermiques entre deux fluides, il est connu d'équiper ces derniers d'intercalaires qui permettent l'homogénéisation du fluide traversant lesdits intercalaires, ainsi que l'augmentation des surfaces d'échange thermique.

Par exemple, dans des échangeurs thermiques à tubes ou plaques, un premier fluide circule entre lesdits tubes ou plaques et un second fluide circule à l'intérieur desdits tubes ou plaques. Les intercalaires sont placés entre les tubes ou plaques, dans le flux du premier fluide afin de l'homogénéiser et d'augmenter les surfaces d'échange thermique avec les tubes ou plaques.

Les intercalaires peuvent plus particulièrement être composés de rangées d'ailettes disposées parallèlement au flux du fluide et reliant deux parois entres lesquelles circule ledit fluide.

Néanmoins, la présence de ces intercalaires peut générer des pertes de charge dans la circulation du fluide le traversant ce qui peut nuire à ladite circulation et donc aux performances de l'échangeur thermique.

Un des buts de l'invention est donc de remédier au moins partiellement aux inconvénients de l'art antérieur et de proposer des intercalaires améliorés.

La présente invention concerne donc un intercalaire pour échangeur de chaleur, ledit intercalaire étant destiné à être disposé entre des parois d'échange au sein dudit échangeur de chaleur, ledit intercalaire comportant des ailettes reliant les parois d'échange, lesdites ailettes s'étendant d'une certaine longueur dans le sens de circulation d'un premier fluide traversant ledit intercalaire,
lesdites ailettes étant disposées d'une part en rangées perpendiculaires au flux de circulation du premier fluide et d'autre part en quinconce, et au sein de chaque rangée, les ailettes sont parallèles les unes aux autres, de longueur identique et espacées d'un écartement constant,
l'intercalaire étant formé d'au moins deux sections, chaque section comportant une rangée d'ailettes ou regroupant au moins deux rangées contiguës d'ailettes de longueur et d'écartement identiques,
la longueur des ailettes étant différente d'une section à une autre,
la longueur des ailettes d'une section i étant définie par rapport à la longueur des ailettes d'une section i-1 contiguë, selon la suite arithmético-géométrique suivante : ${La}_{i} = Rg \times {La}_{i - 1} + Ra$
où Rg est une raison comprise entre 0.6 et 1.5 et Ra est une raison comprise entre -5 et 5 et où i est un nombre entier naturel définissant une section donnée.

Le fait que la longueur des ailettes soit différente d'une section à une autre, permet de moduler les pertes de charge du flux de circulation du fluide au sein de l'intercalaire et de les garder les plus faibles possible et ce malgré les changements de propriétés physiques du fluide. Grâce à l'utilisation de la suite arithmético-géométrique, il est ainsi possible d'obtenir à volume équivalent un échangeur thermique plus puissant (capable d'échanger plus d'énergie calorifique) avec des pertes de charge réduites.

Selon un autre aspect de l'invention, l'écartement entre les ailettes d'une première section diffère de l'écartement entre les ailettes d'une deuxième section.

Selon un autre aspect de l'invention, au moins une section comporte une multitude de rangées d'ailettes.

Selon un autre aspect de l'invention, la longueur des sections est identique.

Selon un autre aspect de l'invention, la longueur des sections diffère d'une section à une autre.

Selon un autre aspect de l'invention, au moins une section comporte une unique rangée d'ailettes et la longueur de ladite section est égale à la longueur de ladite ailette.

Selon un autre aspect de l'invention, la longueur des ailettes d'une section à une autre, diminue le long du flux de circulation du premier fluide.

Selon un autre aspect de l'invention, la longueur des ailettes d'une section à une autre, augmente le long du flux de circulation du premier fluide.

Selon un autre aspect de l'invention, l'intercalaire est composé de créneaux dont les parois latérales forment les ailettes et les parois supérieure et inférieure sont destinées à venir au contact des parois d'échange entres lesquelles circule le premier fluide.

La présente invention concerne également un échangeur thermique comportant au moins un intercalaire tel que décrit précédemment.

D'autres caractéristiques et avantages de l'invention apparaîtront plus clairement à la lecture de la description suivante, donnée à titre d'exemple illustratif et non limitatif, et des dessins annexés parmi lesquels :
- la figure 1 montre une représentation schématique en perspective d'une portion d'intercalaire,
- la figure 2 montre une représentation schématique en vue de dessus d'une portion d'intercalaire selon un premier mode de réalisation,
- la figure 3 montre une représentation schématique en vue de dessus d'une portion d'intercalaire selon un deuxième mode de réalisation,
- la figure 4 montre une représentation schématique en perspective d'une portion d'intercalaire en coupe sur toute sa longueur,
- la figure 5 montre une représentation schématique en vue de face d'une intercalaire,
- les figures 6 et 7 montrent un graphique de l'évolution du nombre de Nusselt en fonction de la perte de charge pour différentes intercalaires.

Sur les différentes figures, les éléments identiques portent les mêmes numéros de référence.

Dans la présente demande, les indices i, j et k correspondent à des nombres entiers naturels.

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées pour fournir d'autres réalisations.

Les figures 1 et 2 montrent des représentations schématiques d'une portion d'un échangeur de chaleur. Plus précisément la figure 1 montre une représentation en perspective d'une portion d'un intercalaire 1 placé entre deux parois d'échange 3 entre lesquelles circule un premier fluide, par exemple de l'air et la figure 2 montre une représentation en vue de dessus d'un intercalaire 1 différent de celui représenté à la figure 1. Le flux de circulation du premier fluide est représenté sur les différentes figures par des flèches 100.

Les parois d'échange 3 entre lesquelles circule le premier fluide, peuvent par exemple être des parois extérieures de tubes plats ou encore des plaques d'échanges dans lesquelles peut circuler un second fluide.

L'intercalaire 1 comporte des ailettes 5 reliant les parois d'échange 3. Les ailettes 5 s'étendent d'une certaine longueur La dans le sens de circulation du premier fluide 100 traversant ledit intercalaire 1. Les ailettes 5 sont disposées en rangées Aₖ perpendiculaires au flux de circulation du premier fluide. Ces rangées Aₖ sont elles-mêmes disposées en quinconce les unes par rapport aux autres. Au sein de chaque rangée Aₖ, les ailettes 5 sont parallèles les unes aux autres, de longueur La identique et espacées d'un écartement E constant.

L'intercalaire 1 est formé d'au moins deux sections Si chaque section Si comportant une rangée Aₖ d'ailettes 5 ou regroupant au moins deux rangées Aₖ, Aₖ₊₁ contiguës d'ailettes 5 de longueur La et d'écartement E identiques. Comme le montre la figure 2, la longueur La des ailettes 5 est différente d'une section Si à une autre.

Sur la figure 1 la portion d'intercalaire 1 comporte deux sections S₁ et S₂. La section S₁ comporte deux rangées A₁ et A₂ d'ailettes 5 et la section S₂ comporte également deux rangées A₃ et A₄ d'ailettes 5.

Sur la figure 2, la portion d'intercalaire 1 comporte deux sections S₁ et S₂. La section S₁ comporte quant à elle cinq rangées A₁ à A₅ d'ailettes 5 et la section S₂ comporte trois rangées A₆ à A₈ d'ailettes 5.

Le long de son trajet, les propriétés physiques du premier fluide changent du fait de sa variation de température et donc les pertes de charge évoluent également. Le fait que la longueur La des ailettes 5 soit différente d'une section Si à une autre, permet de moduler les pertes de charge du flux de circulation du premier fluide au sein de l'intercalaire et de les garder les plus faibles possible et ce malgré les changements de propriétés physiques du premier fluide. Il est donc ainsi possible d'obtenir, à volume équivalent, un échangeur thermique plus puissant (capable d'échanger plus d'énergie calorifique) à pertes de charge réduites.

Comme le montre la figure 5, l'intercalaire 1 peut être composé de créneaux, par exemple en tôle pliée, dont les parois latérales forment les ailettes 5 et dont les parois supérieure et inférieure 7 sont destinées à venir au contact des parois d'échange 3 entre lesquels circule le premier fluide.

De préférence, la longueur Laᵢ des ailettes 5 d'une section Si est définie par rapport à la longueur Laᵢ₋₁ des ailettes 5 d'une section Sᵢ₋₁ contiguë, selon la suite arithmético-géométrique suivante : ${La}_{i} = Rg \times {La}_{i - 1} + Ra$
où Rg est une raison comprise entre 0.6 et 1.5 et Ra est une raison comprise entre -5 et 5 et où i est un nombre entier naturel définissant une section Si donnée.
Laᵢ correspond ici à la longueur recherchée de l'ailette 5 et Laᵢ₋₁ correspond à la longueur de l'ailette 5 précédente.

Les intervalles de Rg et Ra sont notamment imposés par des limites telles que la longueur totale de l'intercalaire 1, le nombre d'ailettes 5 désiré ainsi que les longueurs La minimale et maximale désirées.

Plus particulièrement, la raison Rg peut être comprise entre 0,8 et 1,3 et la raison Ra peut être comprise entre -0,6 et 0,6, afin que les variations des longueurs La des ailettes 5 soient optimales.

Selon un premier mode de réalisation, illustré aux figures 1 et 2, l'écartement E entre les ailettes 5 d'une même rangée Aₖ peut être différent entre deux sections Si et Sⱼ, avec i différent de j. Par exemple, dans le sens de circulation du premier fluide 100, l'écartement E peut augmenter entre deux sections Si, Sᵢ₊₁ consécutives. A contrario, l'écartement E peut également diminuer entre deux sections Si, Sᵢ₊₁ consécutives, comme illustré aux figures 1 et 2 où l'écartement E entre les ailettes 5 de la section S₁ est supérieur à l'écartement E entre les ailettes 5 de la section S₂.

Par exemple, l'écartement E peut varier entre 0,5 et 1,5 mm, plus particulièrement entre 0,7 et 1,15 mm pour avoir un bon échange thermique tout en limitant les pertes de charge.

Sur l'exemple de mode de réalisation illustré aux figures 1 et 2, au moins une section Si comporte une multitude de rangée Aₖ d'ailette 5.

Les sections S₁ et S₂ peuvent avoir une longueur Ls identique. Cependant, les différentes sections Si peuvent avoir également des longueurs Ls différentes d'une section Si à une autre comme illustré à la figure 1 où la longueur Ls de la section S₁ est supérieure à la longueur Ls de la section S₂.

Selon un deuxième mode de réalisation illustré à la figure 3, au moins une section Si ne comporte qu'une seule rangée Aₖ d'ailettes 5. Dans ce cas de figure, la longueur Ls de la section Si est égale à la longueur La de l'ailette 5.

Sur l'exemple illustré à la figure 3, l'intercalaire 1 comporte quatre sections S₁ à S₄ et chacune d'entre elle ne comporte qu'une seule rangée A₁ à A₄ d'ailettes 5. De plus dans cet exemple, l'écartement E entre les ailettes 5 est constant d'une section Si à une autre. C'est à dire que l'écartement E entre deux ailettes 5 d'une section Si est le même que l'écartement E entre deux ailettes 5 des autres sections Sⱼ, avec i différent de j.

Comme montré par les figures 1 et 3, et plus en détail par la figure 4, les longueurs La des ailettes 5 de chaque section Si diminuent le long du flux de circulation du premier fluide au sein de l'intercalaire 1. Cela est particulièrement adapté pour un transfert de chaleur depuis le premier fluide passant entre les ailettes 5 vers le second fluide circulant à l'intérieur des tubes plats ou plaques d'échange. Ledit premier fluide est alors refroidi.

Il est néanmoins également tout à fait possible d'imaginer, comme visible sur la figure 2, sans sortir du cadre de l'invention que les longueurs La des ailettes 5 de chaque section Si augmentent le long du flux de circulation du premier fluide au sein de l'intercalaire 1. Cela est particulièrement adapté pour un transfert de chaleur depuis le second fluide vers le premier fluide passant entre les ailettes 5. Ledit premier fluide est alors réchauffé.

La figure 6 montre plus particulièrement un graphique de l'évolution du nombre de Nusselt du premier fluide en fonction de la perte de charge pour des intercalaires 1 d'une longueur totale de 120 mm, avec un écartement E constant de 0,75 mm entre les ailettes 5, un nombre de 61 ailettes et un nombre de Reynolds de 3000 du premier fluide.

Le nombre de Nusselt (Nu) est un nombre adimensionnel utilisé dans les opérations de transfert thermique. Il représente le rapport entre le transfert thermique convectif et le transfert thermique conductif à travers une interface (souvent fluide/solide).

Le nombre de Reynolds (Re) est un nombre sans dimension utilisé en mécanique des fluides caractérisant un écoulement, en particulier la nature de son régime (laminaire, transitoire, turbulent).

La courbe X1 correspond au front Pareto pour des intercalaires 1 dont la longueur La des ailettes 5 est définie selon la suite arithmético-géométrique *Laᵢ* = *R_{g}* × *La*_{*i*-1} + Raavec Rg compris entre 0.6 et 1.5 et Ra compris entre -5 et 5.

Une propriété communément considérée comme nécessaire pour une solution candidate à un problème multi-objectif est que la solution ne soit pas dominée. Le front de Pareto est l'ensemble des solutions qui ne sont pas dominées par d'autres solutions. Une solution x domine une solution y si tout les objectifs associés à x sont meilleurs ou identiques à y, et au moins un objectif est strictement meilleurs. Par conséquent une solution choisie dans le cadre de la conception, doit préférablement faire partie du front de Pareto. Le front Pareto correspond donc au regroupement des solutions optimales pour des objectifs que sont un nombre de Nusselt élevé et des pertes de charge les plus faibles possibles.

Le point Y1, qui ne fait pas partie de l'invention, correspond quant à lui à un intercalaire dont la longueur La des ailettes 5 est successivement de 30, 3, 1,5 et 1 mm, c'est à dire ne suivant pas la suite arithmético-géométrique *Laᵢ* = *R_{g}* × *La*_{*i*-1} + *Ra*.

La figure 7 montre plus particulièrement un graphique de l'évolution du nombre de Nusselt en fonction de la perte de charge pour des intercalaires 1 d'une longueur totale de 60 mm, avec un écartement E constant de 0,75 mm entre les ailettes 5, un nombre de 61 ailettes et un nombre de Reynolds de 3000.

La courbe X2 correspond au front Pareto pour des intercalaires 1 dont la longueur La des ailettes 5 est définie selon la suite arithmético-géométrique *Laᵢ* = *R_{g}* × *La*_{*i*-1} + Raavec Rg compris entre 0.6 et 1.5 et Ra compris entre -5 et 5.

Le point Y2, qui ne fait pas partie de l'invention, correspond quant à lui à un intercalaire dont la longueur La des ailettes 5 est successivement de 30, 3, 1,5 et 1 mm, c'est à dire ne suivant pas la suite arithmético-géométrique *Laᵢ* = *R_{g}* × *La*_{*i*-1} + *Ra*.

On remarque alors sur ces deux graphiques des figures 6 et 7, qu'à perte de charge égale, le front de Pareto des intercalaires 1 suivant la suite arithmético-géométrique a un nombre de Nusselt supérieur et donc une capacité de transfert thermique supérieure à un intercalaire ne suivant pas ladite suite arithmético-géométrique. De même, à nombre de Nusselt égal, les pertes de charge du front de Pareto des intercalaires 1 suivant la suite arithmético-géométrique a des pertes de charge moins importantes qu'un intercalaire ne suivant pas ladite suite arithmético-géométrique.

Ainsi, on voit bien que l'intercalaire 1 selon l'invention du fait de la variabilité des propriétés à savoir la longueur La des ailettes 5, l'écartement entre lesdites ailettes 5, ainsi que de la possibilité de définir des sections Si comportant des caractéristiques, liées aux ailettes 5 les composants, pouvant différer d'une section à une autre, permet de s'adapter aux variations de propriétés physiques du premier fluide du fait de ses changements de température et ce afin d'augmenter la puissance de l'échangeur thermique tout en limitant les pertes de charge.

## Revendications

1. Intercalaire (1) pour échangeur de chaleur, ledit intercalaire (1) étant destiné à être disposé entre des parois d'échange (3) au sein dudit échangeur de chaleur, ledit intercalaire (1) comportant des ailettes (5) reliant les parois d'échange (3), lesdites ailettes (5) s'étendant d'une certaine longueur (La) dans le sens de circulation (100) d'un premier fluide traversant ledit intercalaire (1),
lesdites ailettes (5) étant disposées d'une part en rangées perpendiculaires au flux de circulation du premier fluide et d'autre part en quinconce, et au sein de chaque rangée, les ailettes (5) étant parallèles les unes aux autres, de longueur (La) identique et espacées d'un écartement (E) constant,
l'intercalaire (1) étant formé d'au moins deux sections (Si), chaque section (Si) comportant une rangée (Aₖ) d'ailettes ou regroupant au moins deux rangées (Aₖ, Aₖ₊₁) contiguës d'ailettes de longueur (La) et d'écartement (E) identiques,
la longueur (La) des ailettes (5) étant différente d'une section (Si) à une autre, **caractérisé en ce que** la longueur (Laᵢ) des ailettes (5) d'une section i (Si) est définie par rapport à la longueur (Laᵢ₋₁) des ailettes (5) d'une section i-1 contiguë, selon la suite arithmético-géométrique suivante : ${La}_{i} = Rg \times {La}_{i - 1} + Ra$
où Rg est une raison comprise entre 0.6 et 1.5 et Ra est une raison comprise entre -5 et 5 et où i est un nombre entier naturel définissant une section (Si) donnée.

2. Intercalaire (1) selon l'une des revendications précédentes, **caractérisé en ce que** l'écartement (E) entre les ailettes d'une première section (Si) diffère de l'écartement (E) entre les ailettes (5) d'une deuxième section (Sⱼ).

3. Intercalaire (1) selon l'une des revendications précédentes, **caractérisé en ce qu'**au moins une section (Si) comporte une multitude de rangées (Aₖ) d'ailettes (5).

4. Intercalaire (1) selon la revendication précédente, **caractérisé en ce que** la longueur (Ls) des sections (Si) est identique.

5. Intercalaire (1) selon la revendication 3, **caractérisé en ce que** la longueur (Ls) des sections (Si) diffère d'une section (Si) à une autre.

6. Intercalaire (1) selon l'une des revendications 1 à 2, **caractérisé en ce qu'**au moins une section (Si) comporte une unique rangée (Aₖ) d'ailettes (5) et que la longueur (Ls) de ladite section (Si) est égale à la longueur (La) de ladite ailette (5).

7. Intercalaire (1) selon l'une des revendications précédentes, **caractérisé en ce que** la longueur (La) des ailettes (5) d'une section (Si) à une autre, diminue le long du flux de circulation (100) du premier fluide.

8. Intercalaire (1) selon l'une des revendications 1 à 6, **caractérisé en ce que** la longueur (La) des ailettes (5) d'une section (Si) à une autre, augmente le long du flux de circulation (100) du premier fluide.

9. Intercalaire (1) selon l'une des revendications précédentes, **caractérisé en ce qu'**il est composé de créneaux dont les parois latérales forment les ailettes (5) et les parois supérieure et inférieure (7) sont destinées à venir au contact des parois d'échange (3) entres lesquelles circule le premier fluide.

10. Échangeur thermique **caractérisé en ce qu'**il comporte au moins un intercalaire (1) selon l'une des revendications précédente.
